# EUROPÄISCHE PATENTSCHRIFT

(11) **EP 0 814 222 B1**
(45) Veröffentlichungstag und Bekanntmachung des Hinweises auf die Patenterteilung: **13.02.2002**
(21) Anmeldenummer: 97107535.3
(22) Anmeldetag: 08.05.1997
(51) Int. Cl.: E05B 19/04, E05B 27/00

(54) **Flachschlüssel für Zylinderschloss**
Flat key for cylindre lock
Clé plate pour serrure cylindrique

(30) Priorität: 19.06.1996 AT 108496
(43) Veröffentlichungstag der Anmeldung: 29.12.1997
(73) Patentinhaber: EVVA - Werk Spezialerzeugung von Zylinder-und Sicherheitsschlössern Gesellschaft m.b.H. & Co. Kommanditgesellschaft, A-1120 Wien (AT)
(72) Erfinder: Prunbauer, Kurt, 3130 Herzogenburg (AT)
(74) Vertreter: Puchberger, Peter, Dipl.-Ing.

(56) Entgegenhaltungen:
- AT-B- 368 795
- AT-B- 390 990
- DE-A- 2 702 883
- DE-A- 3 129 577
- FR-A- 2 378 927
- US-A- 3 413 831

## Beschreibung

Die Erfindung betrifft einen Flachschlüssel für Zylinderschlösser, der am Schlüsselschaft zwei Schlüsselflachseiten zur Aufnahme von Schließverschiedenheiten, wie Permanentmagnetpillen und/oder Längsprofilnuten, und zwei Schlüsselkanten (Schlüsselrücken und Schlüsselbrust) aufweist, wobei der Schlüsselschaft zur seitlichen Abtastung Steuerflächen aufweist, deren Lage innerhalb der Schlüsseldicke die Variation bestimmt. Weiters betrifft die Erfindung eine Profilanordnung und ein Zylinderschloß für Flachschlüssel, wobei das Schloß einen oder mehrere im Zylinderkern verschiebbare Sperrschieber aufweist, die den Flachschlüssel seitlich abtasten und mit Rastenden in Rastausnehmungen des Zylindergehäuses einschiebbar sind, und die Sperrschieber jeweils zu beiden Seiten des Schlüsselkanals angeordnet sind und diesen übergreifen und jeder Sperrschieber zwei Abtastelemente aufweist, die in den Schlüsselkanal ragen und beiderseits von den beiderseitigen Steuerflächen des Rippenstegs oder der Steuerrippe des Schlüssels geführt und verschiebbar sind und der Sperrschieber Anschlagflächen aufweist, die die Verschiebung durch Anschlag an der zylindrischen Fläche der Kernbohrung des Zylindergehäuses begrenzen.

Ein stetes Ziel bei der Ausbildung von Schließverschiedenheiten für Schlüssel und zugehörige Schlösser ist es, eine möglichst hohe Variationszahl an möglichst vielen Variationsstellen vorzusehen. Dabei müssen die Schließverschiedenheiten voneinander gut unterscheidbar sein und die nötige mechanische Festigkeit und Abtastsicherheit haben. Die die Schließverschiedenheiten des Schlüssels abtastenden Abtast- und Sperrelemente müssen zur Aufnahme hoher Kräfte befähigt sein. Weiters ist es bei Schlüsseln vorteilhaft, eine hohe Nachsperrsicherheit vorzusehen.

Die AT-A-368 795 zeigt in Fig.8 einen Flachschlüssel, dessen vier Kanten an den Schmalseiten des Schlüssels schräge Einfräsungen aufweisen, die von kugelförmigen Sperrelementen abgetastet werden. Diese Einfräsungen ergeben jeweils nur zwei Variationsmöglichkeiten, nämlich "vorhanden" oder "nicht vorhanden". Eine weitere Variation in die Schlüsseltiefe ist nicht möglich. Überdies verursacht diese Ausbildung der Schlüsselkanten scharfe Ränder, die nachteilig für den Benutzer sind.

Die AT-A-390 990 zeigt einen Schlüssel mit T-förmigem Querschnitt, der nicht als Flachschlüssel ausgebildet ist. Solche T-förmigen Schlüssel sind jedoch bei den Benutzern nicht beliebt, da sie viel Platz einnehmen und sich am Schlüsselbund gegenseitig verklemmen.

Gemäß vorliegender Erfindung ist der Flachschlüssel dadurch gekennzeichnet, daß sowohl an der Schlüsselbrust als auch am Schlüsselrücken die seitlich abtastbaren Steuerflächen durch parallele Seitenflächen je eines Rippensteges gebildet sind, wobei die Rippenstegdicke kleiner als die Schlüsseldicke ist.

Das erfindungsgemäße Zylinderschloß ist durch die Merkmale gekennzeichnet, daß die Abtastelemente keilförmig ausgebildet sind, sodaß in Einschubrichtung und in Abzugsrichtung des Schlüssels schräge Auflaufflächen gebildet sind.

Weitere vorteilhafte Merkmale der Erfindung sind den Ansprüchen, der Beschreibung und den Zeichnungen zu entnehmen.

Im folgenden wird die Erfindung in einigen Ausführungsbeispielen an Hand der Zeichnung näher erläutert.

Fig. 1 ist die Seitenansicht eines erfindungsgemäßen Flachschlüssels und Fig.2 die Aufsicht von oben. Die Figuren 3,4 und 5 zeigen Schlüsselquerschnitte durch verschiedene Schnittebenen in Fig. 2. Fig.6 ist die Seitenansicht eines abgebrochenen Zylinderkerns bei abgenommenem Zylindergehäuse und herausgenommenen sonstigen Schloßteilen. Die Figuren 7 bis 9 sind einander zugeordnete Risse des Sperrschiebers. Die Figuren 10,11 sind Querschnitte durch ein erfindungsgemäßes Zylinderschloß. Fig. 12 ist abgebrochen eine Seitenansicht auf eine Schlüsselspitze und die Figuren 13 bis 15 zeigen die Aufsicht auf die Schlüsselspitze in drei verschiedenen Varianten. Fig. 16 zeigt eine weitere Ausführung des Flachschlüssels.

Fig. 1 zeigt die Seitenansicht eines Flachschlüssels 1 bestehend aus Schlüsselschaft 2 und Schlüsselgriff 3. Die Ansicht zeigt die eine Schlüsselflachseite 4 und der Schlüsselschaft 2 ist durch die Schlüsselkanten 5,6 begrenzt, die auch Schlüsselrücken (5) und Schlüsselbrust (6) bezeichnet werden. Die Schlüsselflachseiten 4 weisen in der dargestellten Ausführungsform vier Permanentmagnetpillen 7 auf und weiters sind Längsprofilnuten 8 vorgesehen. Diese erstrecken sich von der Schlüsselspitze 9 bis zum Schlüsselgriff 3. Die Permanentmagnetpillen 7 dienen dazu, Schließverschiedenheiten aufzunehmen, die magnetisch durch Magnetrotoren abgegriffen werden können, wie dies Stand der Technik ist.

Weiters sind auch die Längsprofilnuten 8 bekannt, die der Führung des Schlüssels in den Schlüsselkanal und zur Erzeugung weiterer Schließverschiedenheiten dienen.

An der einen Schlüsselkante, nämlich am Schlüsselrücken 5 sind durch Rippenstege 10 Steuerflächen 11 gebildet, deren Lage innerhalb der Schlüsseldicke die jeweilige Variation der Steuerfläche bestimmt. Die Rippenstege 10 sind in diesem Ausführungsbeispiel durch Verbindungsabschnitte 12 verbunden.

Die Fig. 2 zeigt den Schlüssel nach Fig. 1 in Aufsicht von oben auf den Schlüsselrücken. Der Abstand zwischen den beiden Schlüsselflachseiten 4 definiert die zur Verfügung stehende Schlüsseldicke 13. Die Rippenstege 10 bilden mit den Verbindungsabschnitten 12 eine durchgehende Steuerrippe 14, die hier geschwungen ist. Mit den Pfeilen sind die Abtaststellen 15 bezeichnet, an denen die Steuerrippe 14 jeweils von beiden Seiten durch Sperrschieber seitlich abgetastet wird. Es sind in Fig. 2 fünf solcher Abtaststellen vorgesehen, denen im zugehörigen Schloß fünf Sperrschieber zugeordnet sein können. Die Schließverschiedenheit ist durch die Lage bzw. Tiefe der Steuerflächen 11 innerhalb der Schlüsseldicke 13 bestimmt.

Die Steuerippe ist an der Schlüsselspitze 9 mittig angeordnet, um die Sperrschieber gut in die richtige Lage führen zu können.

Die Figuren 3 bis 5 zeigen Querschnitte nach den Schnitten III-III bis V-V in Fig. 2 und sind von selbst verständlich. Diese drei verschiedenen Anordnungen der Rippenstege innerhalb der Schlüsseldicke 13 ermöglichen an jeder Abtaststelle drei Variationsmöglichkeiten, wobei diese voneinander mit großem Profilquerschnitt unterschieden sind, wodurch die Verschleißfestigkeit sehr gut ist.

Die Fig. 6 zeigt einen Zylinderkern 16 in Seitenansicht.

Die übrigen Schloßteile sind alle entfernt. Die runden Ausnehmungen 17 dienen der Aufnahme der Magnetrotoren, die durch die Permanentmagnetpillen 7 in die entsprechende Drehlage gebracht werden. Die Sperrschieberausnehmungen 18 dienen zur Aufnahme der Sperrschieber 19, die in den Figuren 7 bis 9 dargestellt sind. Die Sperrschieberausnehmungen 18 durchragen zumindest teilweise den Schlüsselkanal, der parallel zur Zeichnungsebene im Zylinderkern 16 vorgesehen ist. Der Sperrschieber weist nach unten hin zwei Abtastelemente 20 auf, deren Abtastspitzen 21 einen solchen Abstand voneinander aufweisen, daß dazwischen die Steuerrippe 14 des Schlüssels Platz findet und durchgeschoben werden kann. Die Abtastelemente 20 sind keilförmig ausgebildet, wodurch in Einschubrichtung und in Abzugsrichtung des Schlüssels schräge Auflaufflächen 22 gebildet sind.

Nach oben hin weist der Sperrschieber Anschlagflächen 23 auf, die den Anschlagkörper 24 begrenzen. Die Sperrfunktion der Sperrelemente wird durch die beiden Rastenden 25 erfüllt.

Die Figuren 10, 11 zeigen Querschnitte durch ein fertig montiertes Zylinderschloß, wodurch die Funktion der Sperrelemente erläutert werden kann.

Der Zylinderkern 16 ist vom Zylindergehäuse 26 umgeben und ist in dessen Kernbohrung 27 verdrehbar. Den Rastenden 25 des Sperrschiebers 19 liegen Rastausnehmungen 28 gegenüber, wobei in beiden Figuren die sogenannte Null-Stellung gezeigt ist, in welcher der Schlüssel eingesteckt oder abgezogen werden kann. Der Schlüsselkanal trägt das Bezugszeichen 29.

Die Stellung des Abtastschiebers 19 hängt von der Anordnung der Steuerrippe 14 ab. Im Falle der Fig. 10 passen diese Elemente derart zusammen, daß die Steuerrippe 14 den Sperrschieber 19 innerhalb des Zylinderkerns 16 hält, sodaß keine der Rastausnehmungen 28 durch eine der Rastenden 25 blockiert werden. Somit ist der Zylinderkern verdrehbar.

In gleicher Weise ist in Fig. 11 ein Sperrschieber 19 eingezeichnet, der mit einer Steuerrippe 14 in anderer Lage zusammenwirkt.

Es ist leicht verständlich, daß bei jeder anderen als der in den Figuren 10 und 11 dargestellten Anordnung der Steuerrippe 14 eine der beiden Rastenden 25 in eine der Rastausnehmungen 28 greifen muß, wodurch es zum Blockieren des Schlosses kommt. Der massiv ausgebildete Sperrschieber 19 kann dabei hohe Kräfte aufnehmen.

Die Anschlagflächen 23 des Anschlagkörpers 24 begrenzen die Verschiebung des Sperrschiebers, wenn kein Schlüssel eingeschoben ist. Damit wird sichergestellt, daß die Schlüsselspitze mit dem mittigen Anfang der Steuerrippe immer in den Bereich zwischen die Abtastspitzen 21 bzw. in den Bereich der Auflaufflächen 22 gelangt, sodaß die Sperrschieber von der Steuerrippe 14 in die richtige Lage geschoben werden können.

Die Figuren 12 bis 15 zeigen drei verschiedene Varianten für die erfindungsgemäße Ausführung eines Flachschlüssels, wobei lediglich ein Rippensteg für einen Sperrschieber vorgesehen sind. Die Anordnung der Steuerrippe 14 an der Schlüsselspitze 9 ist immer mittig und von der Mittelposition ist die Steuerrippe zur jeweils gewünschten Steuerposition hingeführt.

Die Fig. 16 zeigt eine ebenfalls bevorzugte Ausführungsform des erfindungsgemäßen Flachschlüssels, wobei die Rippen-stege 10 für sich stehen und nicht durch Verbindungsabschnitte verbunden sind. Zum Zwecke der guten Führung der Sperrschieber sind die Rippenstege etwas länger ausgeführt, als bei der Ausführung gemäß Fig.2. Die Abtaststellen sind gleich und haben die gleiche Steuertiefe, wie in Fig. 2.

Die erfindungsgemäßen Merkmale des Schlüssels und des Schlosses sind an sich bei allen gängigen Typen einsetzbar. Bevorzugt kommen die Merkmale bei Magnetschlössern und deren Schlüssel zum Einsatz, bei denen die Schlüsselflachseiten nur beschränkt Platz für mechanische Variations-elemente bieten.

## Patentansprüche

1. Flachschlüssel für Zylinderschlösser, der am Schlüsselschaft (2) zwei Schlüsselflachseiten (4) zur Aufnahme von Schließverschiedenheiten, wie Permanentmagnetpillen (7) und/oder Längsprofilnuten (8), und zwei Schlüsselkanten (Schlüsselrücken 5 und Schlüsselbrust 6) aufweist, wobei der Schlüsselschaft zur seitlichen Abtastung Steuerflächen (11) aufweist, deren Lage innerhalb der Schlüsseldicke (13) die Variation bestimmt, **dadurch gekennzeichnet, daß** sowohl an der Schlüsselbrust (6) als auch am Schlüsselrücken (5) die seitlich abtastbaren Steuerflächen (11) durch parallele Seitenflächen je eines Rippensteges (10) gebildet sind, wobei die Rippenstegdicke kleiner als die Schlüsseldicke (13) ist.

2. Flachschlüssel nach Anspruch 1, **dadurch gekennzeichnet, daß** die Rippenstege (10) durch eine durchgehende, gegebenenfalls geschwungene Steuerrippe (14) an der Schlüsselkante (5,6) gebildet sind.

3. Flachschlüssel nach Anspruch 1, **dadurch gekennzeichnet, daß** die zwischen den Rippenstegen (10) verlaufenden schrägen Verbindungsabschnitte (12) schmäler sind als die Rippenstege (10).

4. Flachschlüssel nach Anspruch 1, **dadurch gekennzeichnet, daß** die Rippenstege (10) auf der Schlüsselkante (5,6) ohne Verbindungsabschnitte (12) angeordnet sind.

5. Flachschlüssel nach einem der vorhergenden Ansprüche, **dadurch gekennzeichnet, daß** die Steuerrippe (14) oder der erste Rippensteg (10) an der Schlüsselspitze (9) mittig angeordnet ist.

6. Flachschlüssel nach Anspruch 5, **dadurch gekennzeichnet, daß** der erste Rippensteg (10) an der Schlüsselspitze (9) mittig angeordnet ist und in Richtung zum Schlüsselgriff (3) gegenüber der Mittellängsebene des Schlüssels schräg verläuft.

7. Profilanordnung für Flachschlüssel oder -rohlinge nach einem der Ansprüche 1 bis 6, **dadurch gekennzeichnet, daß** zur Erzielung von Schließvariationen an den Schlüsselkanten (Schlüsselrücken (5) und Schlüsselbrust (6)) ein oder mehrere seitlich abtastbare Rippenstege (10) angeordnet sind, wobei durch die Rippenstege (10) drei verschiedene Steuertiefen vorsehbar sind.

8. Schloß für Flachschlüssel nach einem der Ansprüche 1 bis 6, wobei das Schloß einen oder mehrere im Zylinderkern (16) verschiebbare Sperrschieber (19) aufweist, die den Flachschlüssel (1) seitlich abtasten und mit Rastenden (25) in Rastausnehmungen (28) des Zylindergehäuses (26) einschiebbar sind, und die Sperrschieber (19) jeweils zu beiden Seiten des Schlüsselkanals angeordnet sind und diesen übergreifen und jeder Sperrschieber zwei Abtastelemente (20) aufweist, die in den Schlüsselkanal (29) ragen und beiderseits von den beiderseitigen Steuerflächen des Rippenstegs (10) oder der Steuerrippe des Schlüssels geführt und verschiebbar sind und der Sperrschieber Anschlagflächen aufweist, die die Verschiebung durch Anschlag an der zylindrischen Fläche der Kernbohrung (27) des Zylindergehäuses begrenzen, **dadurch gekennzeichnet, daß** die Abtastelemente (20) keilförmig ausgebildet sind, sodaß in Einschubrichtung und in Abzugsrichtung des Schlüssels schräge Auflaufflächen (22) gebildet sind.

## Claims

1. Flat key for cylinder locks having two flat locking sides (4) to accommodate a variety of locking means such as permanent magnet discs (7) and/or longitudinal grooves (8), and two edges (key back 5 and key front face 6), the key shank having control faces (11) for side scanning, the location of which within the key thickness (13) determines the variation, **characterised in that** the control faces (11), scannable on the side on the front face of the key (6) as well as at the back of the key (5), are formed by parallel side faces of each rib web (10), the rib web thickness being smaller than the key thickness (13).

2. Flat key according to Claim 1, **characterised in that** the rib webs (10) are formed by a continuous, possibly wavy control rib (14) at the key edge (5, 6).

3. Flat key according to Claim 1, **characterised in that** the diagonal connecting sections (12) are narrower than the rib webs (10).

4. Flat key according to Claim 1, **characterised in that** the rib webs (10) are arranged on the key edge (5, 6) without connecting sections (12).

5. Flat key according to one of the preceding Claims, **characterised in that** the control rib (14) or the first rib web (10) is arranged centrally at the tip of the key (9).

6. Flat key according to Claim 5, **characterised in that** the first rib web (10) is arranged centrally at the tip of the key (9) and runs diagonally in the direction of the key head (3) in relation to the longitudinal centre plane of the key.

7. Profile arrangement for flat keys or blanks according to Claims 1 to 6, **characterised in that** one or more rib webs (10) scannable on the side are arranged to achieve locking variations at key edges (key back (5) and key face (6) ), whereby three different control depths are envisaged.

8. Lock for flat keys according to one of the Claims 1 to 6, the lock having one or more slidable locking bolts (19) which can over the side of the flat key (1) and can engage with their ends (25) in the locking recesses (28) in the cylinder casing (26), the locking bolts (19) being arranged on both sides of the key channel overlapping it, each locking bolt (19) having two feeler elements (20) extending into the key channel (29) and being guided and slidable on both sides by the control faces on both sides of the rib web (10) or by the control rib of the key, the locking bolt having stop faces limiting the sliding movement by abutting against the cylindrical face of the core bore (27) of the cylinder housing, **characterised in that** the feeler elements (20) are tapered so that bevel ramp faces (22) are formed in the insertion direction and the withdrawal direction of the key.

## Revendications

1. Clé plate pour serrure à cylindre qui présente au niveau de la tige de clé (2), deux faces planes (4) destinées à recevoir des éléments de variation, tels que des pastilles magnétiques (7) et/ou des rainures profilées (8) longitudinales, et deux arêtes de clé (dos (5) et paneton (6)), la tige de clé comportant pour le palpage latéral des surfaces de commande (11), dont la position dans l'épaisseur (13) de la clé détermine la variation, **caractérisée en ce que** les surfaces de commande (11) palpées latéralement, aussi bien sur le dos de clé (5) que sur le paneton de clé (6), sont formées par des surfaces parallèles d'une barrette (10) chaque fois, l'épaisseur de la barrette étant inférieure à l'épaisseur (13) de la clé.

2. Clé plate selon la revendication 1, **caractérisée en ce que** les barrettes (10) sont formées par une cloison de commande (14) continue, éventuellement incurvée sur l'arête de clé (5, 6).

3. Clé plate selon la revendication 1, **caractérisée en ce que** les portions de liaison (12) inclinées entre les barrettes (10) sont plus étroites que les barrettes (10).

4. Clé plate selon la revendication 1, **caractérisée en ce que** les barrettes (10) sur l'arête de clé (5, 6) sont agencées sans portions de liaison (12).

5. Clé plate selon une des revendications précédentes, **caractérisée en ce que** la cloison de commande (14) ou la première barrette (10) est disposée au milieu à l'extrémité (9) de la clé.

6. Clé plate selon la revendication 5, **caractérisée en ce que** la première barrette (10) à l'extrémité (9) de la clé est centrée et est inclinée en direction de l'anneau de clé (3), par rapport à l'axe médian longitudinal de la clé.

7. Agencement de profil pour des clés plates ou des ébauches de clés selon une des revendications 1 à 6, **caractérisé en ce que** pour obtenir des variations de combinaison, une ou plusieurs barrettes (10) palpables latéralement sont disposées sur les arêtes de clé (dos de clé (5) et paneton (6)), les barrettes (10) permettant de prévoir trois profondeurs de commande différentes.

8. Serrure pour clé plate selon une des revendications 1 à 6, dans laquelle la serrure comporte une ou plusieurs goupilles (19) montées coulissantes dans le canon de cylindre (16), qui palpent latéralement la clé plate (1) et peuvent pénétrer avec des extrémités d'encliquetage (25) dans des échancrures d'encliquetage (26) du corps de cylindre (26), les goupilles (19) sont disposées chaque fois des deux côtés du canal de clé et chevauchent celui-ci, chaque goupille comporte deux éléments de palpage (20) qui font saillie dans le canal de clé (29), sont guidés de chaque côté des surfaces de commande de la barrette (10) ou de la cloison de commande de la clé et peuvent coulisser, la goupille présente des surfaces de butée qui, en butant sur la surface cylindrique de l'alésage (27) recevant le canon dans le corps de cylindre, limitent le déplacement, **caractérisée en ce que** les éléments de palpage (20) sont conformés en coins,1 de telle sorte que des surfaces de glissement (22) inclinées sont formées dans la direction d'introduction et la direction de retrait de la clé
